# EUROPÄISCHE PATENTSCHRIFT

(11) **EP 1 861 536 B1**
(45) Veröffentlichungstag und Bekanntmachung des Hinweises auf die Patenterteilung: **25.05.2011**
(21) Anmeldenummer: 06703577.4
(22) Anmeldetag: 17.01.2006
(51) Int. Cl.: D06F 39/02

(54) **WASCHMITTEL-EINSPÜLEINRICHTUNG**
DETERGENT DISPENSING UNIT
DISPOSITIF DE DISTRIBUTION DE DETERGENT

(30) Priorität: 17.03.2005 DE 102005012424
(43) Veröffentlichungstag der Anmeldung: 05.12.2007
(73) Patentinhaber: BSH Bosch und Siemens Hausgeräte GmbH, 81739 München (DE)
(72) Erfinder: BOLDUAN, Edwin, 13629 Berlin (DE); WIEMER, Horst, 14532 Kleinmachnow (DE)
(86) Internationale Anmeldenummer: PCT/EP2006/050259
(87) Internationale Veröffentlichungsnummer: WO 2006/097370

(56) Entgegenhaltungen:
- EP-A- 0 597 274
- DE-A1- 1 460 837
- DE-A1- 1 800 128
- DE-A1- 4 222 736
- DE-U1- 29 809 955
- GB-A- 1 134 483

## Beschreibung

Die Erfindung betrifft eine Waschmittel-Einspüleinrichtung einer Waschmaschine sowie eine entsprechende Waschmaschine.

Es ist bei Waschmaschinen ungünstig, wenn Dampf in das Geräteinnere gelangt, Weil dadurch elektrische Bauteile mit Feuchtigkeit benetzt werden und ausfallen können.

Allgemein sind Waschmaschinen bekannt, bei denen ein in das Geräteinnere führender Überlauf zur Ableitung von Wasser aus der Waschmittel-Einspüleinrichtung, speziell der Einspülschale, integriert ist. Dabei kann aus dem Laugenbehälter in die Waschmittel-Einspüleinrichtung aufsteigender Dampf über den Überlauf in das Geräteinnere gelangen.

Aus DE 296 20 945 U1 ist eine Waschmaschine bekannt, bei der zum Zurückhalten von aus dem Laugenbehälter aufsteigendem Schaum an der Waschmittelzulaufleitung ein Überlaufschlauch angeschlossen ist, der eine Schaumbremse aufweist. Durch das offene Ende des Schlauchs austretende Flüssigkeit wird in den Geräteboden abgeleitet.

Aus DE 298 09 955 U1 ist zur dampfdichten Belüftung einer freien Luftstrecke eine Waschmaschine mit einer Waschmittel-Einspüleinrichtung mit mindestens einem Frischwasseranschluss, einer nachgeschalteten freien Luftstrecke und einem Wasserleitkanal zum Zuführen des Frischwassers in eine Waschmittelkammer bekannt. Darin ist eine Belüftungseinrichtung als siphonartiger Wanddurchlass derart unterhalb der freien Luftstrecke angeordnet, dass der Siphon durch das während der Überwindung der freien Luftstrecke entstehende Spritzwasser füllbar ist. Dabei trennt der Siphon das Innere des Waschmitteleinspülkastens von einem nach oben offenen Schacht.

Es ist die Aufgabe der vorliegenden Erfindung, einen Dampfaustritt insbesondere aus dem Laugenbehälter in das Gerät zu vermindern.

Diese Aufgabe wird durch eine Waschmittel-Einspüleinrichtung nach Anspruch 1 und eine Waschmaschine nach Anspruch 6 gelöst.

Die Waschmittel-Einspüleinrichtung umfasst mindestens eine Einspülschale mit mindestens einem Einspülstutzen zum Einspülen von Frischwasser, mindestens einen nach Außen führenden Überlauf und einen zwischen dem Inneren der Einspülschale und dem Überlauf angebrachten siphonartigen Durchlass. Da sich der siphonartige Durchlass in der Einspülschale befindet, ist er dem Einspülstutzen bezüglich der Flussrichtung des Spülwassers nachgeordnet positioniert, und weist keine wirkende Verbindung mit der vorgeschalteten freien Luftstrecke auf. Der siphonartige Durchlass ist so ausgestaltet, dass seine - im störungsfreien Betrieb - maximale Füllhöhe unterhalb der Unterkante des Überlaufs liegt; daher muss sein dem Inneren der Einspülschale zugewandtes Ende tiefer liegen als die Unterkante des Überlaufs. Der siphonartige Durchlass ist durch in der Einspülschale befindliche Flüssigkeit, insbesondere Leckagewasser, befüllbar.

Durch die oben ausgeführte Nutzung des siphonartigen Durchlasses wird das Innere der Waschmittel-Einspüleinrichtung, insbesondere der Einspülschale, dampfdicht mit dem Überlauf verbunden. Die Anordnung erzeugt somit einen Überlauf mit integrierter Dampfsperre. Aus dem Laugenbehälter aufsteigende Dämpfe können nicht mehr über die Einspülschale in das Geräteinnere gelangen. Da die maximale Füllhöhe des siphonartigen Durchlasses unterhalb der Unterkante des Überlaufs liegt, kann die betriebsgemäße Oberlauffunktion, einschließlich einer vorgeschriebenen Überlaufhöhe, eingehalten werden.

Es ist zur einfachen und preisgünstigen Realisierung vorteilhaft, wenn der siphonartige Durchlass eine Wanne umfasst, die durch Seitenwände der Einspülschale sowie eine durch das Innere der Einspülschale geführte untere Wand gebildet wird. Dabei wird die Wanne durch eine obere Trennwand, die durchgehend tiefer als der Rand der unteren Wand reicht, in einen inneren Teil und einen äußeren Teil unterteilt. Dadurch ist der innere Teil der Wanne zum Inneren der Einspülschale hin geöffnet und darüber befüllbar, z. B. durch Leckage- oder Spritzwasser etc. Der äußere Teil der Wanne ist zum Überlauf hin geöffnet, welcher günstigerweise in mindestens einer Seitenwand eingebracht ist. Der Rand der unteren Wand, der die maximale Füllhöhe bestimmt, liegt mindestens teilweise tiefer als die Unterkante des Überlaufs, um die Überlaufhöhe in der Waschmittel-Einspüleinrichtung einzuhalten.

Es ist insbesondere günstig, wenn die obere Trennwand mindestens 5 mm tiefer liegt als der Rand der unteren Wand - die Eintauchtiefe t bei maximaler Füllhöhe f der Wanne also mindestens 5 mm beträgt, da so eine entsprechend tiefe, effektive Dampfsperre entsteht.

In einer eine vorteilhaften Ausführungsform der Erfindung ist der Siphon in der Einspülschale seitlich angebracht.

Es ist zur einfachen und kostengünstigen Herstellung und Montage, insbesondere ohne zusätzliche Teile, vorteilhaft, wenn die Einspülschale mindestens zweigeteilt ist mit mindestens einem Unterteil und einem Oberteil, und wenn die Wanne in das Unterteil der Einspülschale und die obere Trennwand in das Oberteil der Einspülschale integriert sind.

Die Aufgabe wird auch durch eine Waschmaschine mit erfindungsgemäß ausgestalteter Waschmittel-Einspüleinrichtung bzw. Einspülschale gelöst.

In dem folgenden Ausführungsbeispiel wird die Waschmittel-Einspülvorrichtung schematisch näher ausgeführt. Darin zeigt
- die einzige Figur: in einer schematischen seitlichen Schnittdarstellung eine Einspül- schale als Teil einer Waschmittel-Einspülvorrichtung einer Wasch- maschine.

In der Zeichnung ist eine Einspülschale 1 mit Einspülstutzen 2 zum (hier schräg nach unten gerichteten) Einspülen von Frischwasser in die Einspülschale 1 bzw. darin enthaltene Komponenten wie Waschmittelkammern (hier nicht gezeigt) dargestellt. Die Einspülschale 1 ist aus einem Unterteil 1a und einem Oberteil 1b zusammengesetzt. Im unteren Teil der Einspülschale 1 ist ein Ablauf 3 zum Laugenbehälter (nicht dargestellt) eingebracht. In einer Seitenwand ist ein nach Außen führender Überlauf 4 mit rechteckigem Querschnitt vorhanden.

In das Unterteil 1a der Einspülschale 1 ist eine untere Wand 5 integriert; diese bildet zusammen mit den verbundenen Seitenwänden eine Wanne 7 bzw. ein Reservoir. Die Wanne 7 wird durch eine obere Trennwand 6, die tiefer als der Rand der unteren Wand 5 reicht, in einen inneren Teil 7a und einen äußeren Teil 7b unterteilt, wodurch sich eine Dampfsperre ergibt. Diese beiden Teile 7a, 7b entsprechen funktional den Schenkeln eines Siphons; die Schenkelhöhe des inneren Teils 7a wird durch die tiefste Kante der unteren Wand 5 bzw. die Wandhöhe bestimmt, die Schenkelhöhe des äußeren Teils 7b wird durch die untere Kante des Überlaufs 4 bestimmt. Zur Gewährleistung der vorgeschriebenen Überlaufhöhe h liegt der Rand der unteren Wand 5 entsprechend tiefer als die Unterkante des Überlaufs 4; die Höhe der unteren Wand 5 entspricht hier einem maximalem Füllstand f der Wanne 7. Die Wanne 7 ist durch in der Einspülschale befindliche Flüssigkeit, insbesondere Leckagewasser, befüllbar. Die Eintauchtiefe t der oberen Trennwand 6 liegt in diesem Ausführungsbeispiel bei ca. 5 mm bei maximalem Füllstand f.

Während jedes störungsfreien Bespülens wird die Wanne 7 befüllt. Falls Dampf - z. B. im Gerätebetrieb bei einem "hot boost" von typischerweise 60°C bis 70°C - aus dem Laugenbehälter durch den Ablauf 3 aufsteigt, kann er wegen der Dampfsperre nicht über den siphonartigen Durchlass in das Gerät entweichen, sondern wird sich am Blendendeckel o. ä. absetzen bzw. über Spalte zwischen Einspülschale 1 und Blendendeckel entweichen. Ein "hot boost" ist von einem Warmwasserprogramm, das mit einer typischen Temperatur von beispielsweise 40°C betrieben wird, ein Bestandteil, in dem die Lauge kurz oder schnell auf eine darüber liegende Temperatur, eben z.B. 60°C bis 70°C, aufgeheizt wird.

Bei einem defekten Gerät - z. B. mit einem defekten Wasserregler - steigt das Wasser über den Ablauf 3 bis in die Einspülschale 1 an und fließt bei Erreichen des Überlaufs 4 ins Gerät ab.

Die Wanne 7 kann in ihrer Form den konstruktiven Bedürfnissen bei der Ausgestaltung der Einspülschale 1 bzw. der Waschmittel-Einspüleinrichtung angepasst werden. Sie kann eine gerade oder schräg eingesenkte obere Trennwand 6 aufweisen und / oder eine gerade oder gewinkelte untere Wand 5. Auch können die Wände unterschiedlich und variabel geformt sein, z. B. mit variable Höhe, beispielsweise mit Aussparungen wie Einkerbungen usw. Auch kann die Position der Wanne 7 anders als in der Zeichnung dargestellt sein.

## Patentansprüche

1. Waschmittel-Einspüleinrichtung, mindestens umfassend
- eine Einspülschale (1) und mindestens einen Einspülstutzen (2) zum Einspülen von Frischwasser und
- einen Siphon (5, 6, 7, 7a, 7b) zwischen dem Inneren der Waschmittel-Einspüleinrichtung und einer nach Außen führenden Öffnung (4),
**dadurch gekennzeichnet, dass**
- der Siphon (5, 6, 7, 7a, 7b) in der Einspülschale (1), dem mindestens einen Einspülstutzen (2) nachgeordnet, positioniert ist,
- und dass die nach Außen führende Öffnung (4) ein Überlauf (4) ist,
- und dass maximale Füllhöhe (f) des Siphons (5, 6, 7, 7a, 7b) unterhalb der Unterkante des Überlaufs (4) liegt,
- und dass der Siphon (5, 6, 7, 7a, 7b) durch in der Einspülschale (1) befindliche Flüssigkeit, insbesondere Leckagewasser, befüllbar ist.

2. Einspüleinrichtung nach Anspruch 1, **dadurch gekennzeichnet, dass**
- der Siphon (5, 6, 7, 7a, 7b) eine Wanne (7) umfasst, die durch Seitenwände sowie eine durch das Innere geführte untere Wand (5) gebildet wird, sowie durch eine obere Trennwand (6), die durchgehend tiefer als der Rand der unteren Wand (5) reicht, in einen inneren Teil (7a) und einen äußeren Teil (7b) unterteilt ist, so dass
- der innere Teil (7a) der Wanne (7) zum Inneren der Einspülschale (1) hin geöffnet und darüber befüllbar ist
- und der äußere Teil (7b) der Wanne (7) zum Überlauf (4) hin geöffnet ist,
- und dass der Rand der unteren Wand (5) mindestens teilweise unterhalb der Unterkante des Überlaufs (4) liegt.

3. Einspüleinrichtung nach Ansprüche 2, **dadurch gekennzeichnet, dass** die oberen Trennwand (6) durchgehend mindestens 5 mm tiefer reicht als die tiefste Kante der unteren Wand (5).

4. Einspüleinrichtung nach einem der Ansprüche 2-3, **dadurch gekennzeichnet, dass** die Wanne (7) in ein Unterteil (1a) der Einspülschale (1) integriert ist und die obere Trennwand (6) in ein Oberteil (1b) der Einspülschale (1) integriert ist.

5. Einspüleinrichtung nach einem der vorhergehenden Ansprüche, **dadurch gekennzeichnet, dass** der Siphon (5, 6, 7, 7a, 7b) seitlich in der Einspülschale (1) angebracht ist.

6. Waschmaschine, **dadurch gekennzeichnet, dass** sie mit einer Waschmittel-Einspüleinrichtung nach einem der vorhergehenden Ansprüche ausgestattet ist.

## Claims

1. Washing agent flushing-in device, at least comprising
- a flushing-in bowl (1) and at least one flushing-in connecting pipe (2) for the flushing-in of fresh water and
- a siphon (5, 6, 7, 7a, 7b) between the interior of the washing agent flushing-in device and an opening (4) leading outwardly,
**characterised in that**
- the siphon (5, 6, 7, 7a, 7b) is positioned in the flushing-in bowl (1), downstream of which at least one flushing-in connecting pipe (2) is arranged,
- that the opening (4) leading outwardly is an overflow (4),
- that the maximum filling height (f) of the siphon (5, 6, 7, 7a, 7b) lies below the lower edge of the overflow (4),
- and that the siphon (5, 6, 7, 7a, 7b) can be filled by liquid, particularly leakage water, disposed in the flushing-in bowl (1).

2. Flushing-in device according to claim 1, **characterised in that**
- the siphon (5, 6, 7, 7a, 7b) comprises a trough (7), which is formed by side walls as well as a lower wall (5) led through to the interior, and is subdivided by an upper partition wall (6), which extends continuously to a lower depth than the edge of the lower wall (5), into an inner part (7a) and an outer part (7b) so that
- the inner part (7a) of the trough (7) opens towards the interior of the flushing-in bowl (1) and can be filled by way of that
- and the outer part (7b) of the trough (7) is open towards the overflow (4),
- and the edge of the lower wall (5) lies at least partly below the lower edge of the overflow (4).

3. Flushing-in device according to claim 2, **characterised in that** the upper partition wall (6) extends continuously at least 5 millimetres deeper than the deepest edge of the lower wall (5).

4. Flushing-in device according to one of claims 2 and 3, **characterised in that** the trough (7) is integrated in a lower part (1 a) of the flushing-in bowl (1) and the upper partition wall (6) is integrated in an upper part (1b) of the flushing-in bowl (1).

5. Flushing-in device according to any one of the preceding claims, **characterised in that** the siphon (5, 6, 7, 7a, 7b) is mounted laterally in the flushing-in bowl (1).

6. Washing machine, **characterised in that** it is equipped with a washing agent flushing-in device according to any one of the preceding claims.

## Revendications

1. Dispositif de distribution de détergent, comprenant au moins
- une cuvette de distribution (1) et au moins un embout de distribution (2) pour amener de l'eau fraîche et
- un siphon (5, 6, 7, 7a, 7b) situé entre l'intérieur du dispositif de distribution de détergent et une ouverture (4) conduisant vers l'extérieur,
**caractérisé en ce que**
- le siphon (5, 6, 7, 7a, 7b) est positionné dans la cuvette de distribution (1), en aval de laquelle est disposé au moins un embout de distribution (2),
- et **en ce que** l'ouverture (4) conduisant vers l'extérieur est un trop-plein (4),
- et **en ce que** la hauteur maximale de remplissage (f) du siphon (5, 6, 7, 7a, 7b) est située en dessous du bord inférieur du trop-plein (4),
- et **en ce que** le siphon (5, 6, 7, 7a, 7b) peut être rempli par du liquide, notamment par de l'eau de fuite, se trouvant dans la cuvette de distribution (1).

2. Dispositif de distribution selon la revendication 1, **caractérisé en ce que**
- le siphon (5, 6, 7, 7a, 7b) comprend un bac (7) qui est formé par des parois latérales ainsi que par une paroi inférieure (5) guidée à travers l'intérieur, ainsi que par une paroi de séparation supérieure (6) qui s'étend en continu plus profondément que le bord de la paroi inférieure (5), qui est divisée en une partie intérieure (7a) et en une partie extérieure (7b), de sorte que
- la partie intérieure (7a) du bac (7) est ouverte en direction de l'intérieur de la cuvette de distribution (1) et peut être remplie via celui-ci
- et que la partie extérieure (7b) du bac (7) est ouverte en direction du trop-plein (4),
- et que le bord de la paroi inférieure (5) est situé au moins en partie en dessous du bord inférieur du trop-plein (4).

3. Dispositif de distribution selon la revendication 2, **caractérisé en ce que** la paroi de séparation supérieure (6) s'étend en continu au moins 5 mm de plus en profondeur que le bord le plus bas de la paroi inférieure (5).

4. Dispositif de distribution selon l'une quelconque des revendications 2 - 3, **caractérisé en ce que** le bac (7) est intégré dans une partie inférieure (1 a) de la cuvette de distribution (1) et **en ce que** la paroi de séparation supérieure (6) est intégrée dans une partie supérieure (1 b) de la cuvette de distribution (1).

5. Dispositif de distribution selon l'une quelconque des revendications précédentes, **caractérisé en ce que** le siphon (5, 6, 7, 7a, 7b) est placé latéralement dans la cuvette de distribution (1).

6. Lave-linge, **caractérisé en ce qu'**il est équipé d'un dispositif de distribution de détergent selon l'une quelconque des revendications précédentes.
